# EUROPÄISCHE PATENTSCHRIFT

(11) **EP 3 015 782 B1**
(45) Veröffentlichungstag und Bekanntmachung des Hinweises auf die Patenterteilung: **08.03.2017**
(21) Anmeldenummer: 15002894.2
(22) Anmeldetag: 09.10.2015
(51) Int. Cl.: F24F 13/20, E04C 2/292, F24F 1/56, F24F 13/24

(54) **GEHÄUSE FÜR KLIMAGERÄTE**
HOUSING FOR AIR- CONDITIONING DEVICES
BOITIER POUR CLIMATISEURS

(30) Priorität: 29.10.2014 IT BZ20140046
(43) Veröffentlichungstag der Anmeldung: 04.05.2016
(73) Patentinhaber: Euroclima S.p.A., 39031 Brunico (IT)
(72) Erfinder: EUROCLIMA S.p.A., I-39031 BRUNICO (Bolzano) (IT); Ruegenberg, Bernward, I-39031 Bruneck (BZ) (IT); Bürgschwendter, Klaus, A-9900 Lienz (AT)
(74) Vertreter: Oberosler, Ludwig

(56) Entgegenhaltungen:
- EP-A1- 0 468 597
- EP-A1- 1 538 274
- WO-A1-2005/043048
- DE-A1- 10 155 631
- GB-A- 2 280 951
- NL-A- 7 801 569

## Beschreibung

Es ist bekannt dass die Einrichtungen welche dazu bestimmt sind die Luft zu klimatisieren indem, je nach den Bedürfnissen, in den zu klimatisierenden Raum, gekühlte oder erwärmte, entfeuchtete oder befeuchtete, filtrierte Luft eingebracht und schlechte Luft ausgestoßen wird, alle oder einige der folgenden Geräte umfassen:
- Gebläse für die Luftumwälzung,
- Wärmetauscher für die Erwärmung/Kühlung der Luft,
- Luftbefeuchter / Luftentfeuchtet,
- Wassertropfenabscheider,
- Filter,
- Regler für die Einstellung oder Ableitung des Luftstromes,
- Geräte welche die Einstellung der einzelnen Luftströme steuern,
- eventuelle Geräte für die Erzeugung von Wärme und Kälte,
- und eventuelle Systeme zur Energierückgewinnung,
und in Gehäusen oder Gestellen, in geschlossenen Räumen oder im Freien, untergebracht sind, wobei diese im letzteren Fall den Umwelteinflüssen ausgesetzt sind.

Insbesondere dienen die besagten Gehäuse der Schalldämmung und der thermischen Dämmung in Bezug zum Außenbereich, um Störungen der Benützer anliegender Räumlichkeiten, bzw. die Bildung von Kondenswasser an den Strukturen des Gehäuses, zu verhindern und um die thermische Leistung zu erhöhen.

Es sind z.B. aus der EP 0468597 und der DE202009014319 Gehäuse für Klimageräte bekannt welche eine Quaderform mit quadratischer oder rechteckiger Grundfläche aufweisen und wesentlich aus einer Struktur bestehen welche aus Pfosten und aus Holmen zusammengesetzt ist an welchen, aus Metallblech gefertigte, Paneele befestigt sind welche Dämmmaterial enthalten.

In der DE 202009014319 werden, zwecks Reduzierung von Wärmebrücken, Pfosten und Holme vorgeschlagen welche einen rohrförmigen Querschnitt mit einem oder mehreren Innenhohlräumen aufweisen, aus Kunststoff hergestellt sind und durch metallische Profile mit flachem oder L-förmigem Querschnitt verstärkt werden, wobei die flachen Profile von der Wand des Kunststoffprofils umschlossen sind während die L-förmigen Profile paarweise an den Profilwänden außen oder innen angebracht sind und zwei gegenüberliegende Kanten des Kunststoffprofils abdecken. Der Aufbau und die Zusammensetzung der besagten Profile ist eher komplex und arbeitsaufwändig und bietet sich nicht für eine bequeme Montage der Paneele an, diese liegen mit ihrer Innenseite nicht in der selben Ebene der entsprechenden, gegen den Innenraum des, die Geräte enthaltenden, Gehäuses gerichteten Flächen der besagten Profile. Die vorgeschlagene Lösung gibt keinen Hinweis auf welche Weise die besagten Profile in Längsrichtung verbunden werden können. Die vorgeschlagenen Profile stehen überdies beidseitig gegen die zu befestigenden Paneele vor wodurch die kritische Fläche der Wärmebrücke vergrößert wird.

Die EP 0468597 offenbart ein Gehäuse gemäß dem Oberbegriff des Anspruchs 1 und schlägt für die Fertigung der Pfosten und der Holme den Einsatz von Metallprofilen welche mit Dämmstoffen gefüllt sind vor, von welchen, gegen das, die Klimageräte enthaltende, Gehäuseinnere vorstehende Schultern vorgesehen sind, deren Stärke die Hälfte der Stärke der anzubringenden Paneele beträgt. Die Fläche der besagten Schultern welche nach innen des, die Geräte enthaltenden, Gehäuses gerichtet sind, liegt in der selben Ebene der nach innen gerichteten Fläche der angebrachten Paneele. Die vorgeschlagenen Paneele bestehen aus zwei identischen Schalen aus Blech welche längs ihres abstehenden, umlaufenden Randes verbunden sind und Dämmmaterial umschließen. Die Befestigung der besagten Paneele erfolgt mittels Schrauben welche den abstehenden, umlaufenden Rand der Paneele durchdringen und in die, von den Rohrprofilen, abstehende Schulter eingeschraubt sind. Der nach außen offene Raum des Gehäuses welches die Geräte enthält, über welchen die vorgenannte Schraubverbindung erfolgt, wird von außen durch ein aufgeschnapptes Profil aus Kunststoff oder gummiartigem Werkstoff verschlossen. Dieser Aufbau weist, längs dem gesamten umlaufenden Bereich jedes Paneels einen thermisch kritischen Bereich auf welcher wenig gedämmt ist weil er aus der Schulter des Profils besteht welches ungefähr den halben Querschnitt des Profils und des angebrachten Paneels hat und weil der Verschluss des besagten Bereiches, durch Anbringen relativ breiter Leisten oder Dichtungen, nicht die reduzierte Dämmung ausgeglichen wird, weiters besteht gerade in diesem Bereich die direkte Berührung zwischen beiden Metallteilen der Paneele und dem Metallteil des Profils, wobei zusätzlich alle diese Metallteile von einer Vielzahl von Schrauben durchdrungen werden.

Die Erfindung stellt sich die Aufgabe ein Gehäuse für Klimageräte der vorgenannten Art zu schaffen, wobei die Dämmeigenschaften verbessert werden, die Montage und Demontage der Teile bequemer gestaltet wird, wobei die Möglichkeit geschaffen wird, auch nachträglich, die Ausmaße des Gehäuses modular zu verändern, wobei es möglich ist die Außenschalen der Paneele, auch nachträglich, gegen Schalen mit unterschiedlicher Stärke und/oder unterschiedlichen Dämmeigenschaften auszutauschen und wobei, im Falle von Recycling der Komponenten, eine bequeme Trennung nach den verschiedenen Werkstoffen erleichtert wird.

Zur Lösung dieser Aufgabe schlägt die Erfindung einen Aufbau vor welcher eine Wärmebrückenunterbrechung vorsieht indem die thermische Trennung zwischen den Innenflächen und den Außenflächen des Gehäuses vorgesehen ist, wobei der Wärmeaustausch zwischen den der Temperatur im Innenraum des Gehäuses ausgesetzten Komponenten und den der Außentemperatur ausgesetzten Komponenten durch die Zwischenlage von Bauelementen aus Kunststoff, welche in den Bereichen der Befestigung zwischen Innen- und Außenkomponenten mit Dichtungen versehen sind, vermindert wird. Diese Doppelschalenkonstruktion ohne direktem Kontakt zwischen den Metallteilen ermöglicht, außer der effizienten Unterbrechung der Wärmebrücken, durch Einsatz eines innovativen Zusammenbausystems, auch eine bequeme Montage/Demontage der verschiedenen Komponenten mit der Möglichkeit des, auch nachträglichen, Austausches der einzelnen, eventuell beschädigten, Elemente mit identischen Elementen oder auch mit anderen Elementen welche, z.B. größere Wandstärke und höhere Dämmwerte aufweisen. Das selbe innovative Zusammenbausystem ermöglicht es weiters, z.B. im Fall der Verschrottung zwecks Recycling, die bequeme Trennung der verschiedenen Komponenten aus unterschiedlichen Werkstoffen. Natürlich sind die Paneele und die als Holme und/oder Stützen eingesetzten Profile erfindungsgemäß so konzipiert, dass sie einen modularen Aufbau der Befestigungsstruktur für die Paneele, welche das Gehäuse für Klimageräte bilden, ermöglichen und zudem die Möglichkeit einer nachträglichen Erweiterung, bzw. Verkleinerung und/oder innerer Unterteilung der Gehäuseausmaße, gemäß einer horizontalen oder vertikalen Ebene, bieten.

Die Erfindung schlägt den Einsatz eines, wesentlich aus zwei Schalen aus Metallblech, zusammengesetztes Paneel vor; die innere Schale ist mit dem Boden zum Klimagerät gerichtet und die äußere Schale ist den klimatischen Bedingungen des Installationsortes ausgesetzt und, im Fall der Aufstellung im Freien, ist diese auch den Witterungseinflüssen ausgesetzt. Die Befestigung der inneren Schale an den, gegebenenfalls tragenden, Verbindungsprofilen erfolgt mittels bekannter Befestigungselemente, wie z.B. Schrauben oder/und Blindnieten, vom Inneren der Schale her, wobei die Befestigungselemente die Seitenwände der inneren Schale welche mit dem, dem Klimagerät zugewandten, Boden eine Winkel von 90° bilden, durchdringen. Die besagte innere Schale weist gegen die äußere Schale einen im Umfangsbereich umlaufenden, nach innen abstehenden, Befestigungsrand auf welcher mit den Seitenwänden eine Winkel von 90° bildet und, in Bezug zur Ebene welche den Boden der Schale enthält, in einer parallelen Ebene liegt. An dem besagten umlaufenden Befestigungsrand wird erfindungsgemäß der äußere Rand nach Art eines Deckels, unter Zwischenlage von vier Profilen aus Kunststoff, angebracht, diese sind in Richtung des umlaufenden Befestigungsrandes mit koextrudierten oder angebrachten Dichtungen versehen. Die vier Profile aus Kunststoff werden unter Druckanwendung angebracht indem sie auf die Ränder aufgesteckt werden welche in einem Winkel von 90° von jeder der Seitenwände der äußeren Schale abstehen und in einer Ebene liegen welche parallel und beabstandet zum Boden der selben Schale verläuft. Die Praxis hat gezeigt, dass die auf den umlaufenden Befestigungsrand drückenden Dichtungen in überraschender Weise das gesamte zusammengesetzte Paneel stabil und resistent gegen Verformungen machen. Erfindungsgemäß können die Innenräume beider Schalen in Montageposition kommunizierend sein, die Schalen können mit Dämmmaterial, wie z.B. Mineralwolle, gefüllt sein; es wird allerdings der Einsatz geschlossener, mit verschiedenem Dämmmaterial, z.B. Schaumstoff, gefüllter Schalen nicht ausgeschlossen. Die Befestigung der äußeren Schale an der entsprechenden inneren Schale erfolgt vorzugsweise mittels, das Blech der äußeren Schale und das Kunststoffprofil durchdringender, Schrauben welche in den, im Umfangsbereich, umlaufenden Rand der Inneren Schale eingeschraubt sind, ohne dass eine Befestigung durch bekanntes Aufklipsen ausgeschlossen wird. Die Schrauben oder Nieten sind so angeordnet, dass diese auch einen Druck gegen die ausgebogenen Flanschen der äußeren Schale ausüben. Der Kopf der besagten Schrauben oder Nieten wird erfindungsgemäß vollständig in einer Ausnehmung aufgenommen welche vom Kunststoffprofil gebildet wird so dass eine Außenoberfläche ohne Erhebungen gebildet wird; die an der Außenwand der äußeren Schalen vorhandenen Öffnungen können durch bekannte Stöpsel verschlossen werden. Nachdem nur die innere Schale an den Verbindungsprofilen, vor der Anbringung der Dämmwerkstoffe, befestigt wird, kann die äußere Schale durch eine identische Schale oder eine Schale mit z.B. größerer Stärke, jederzeit ausgetauscht werden. Die Kunststoffprofile welche an der äußeren Schale angebracht sind, sind von der Art mit mehreren Innenkammern, zwischen welchen ein Sitz für die Aufnahme des umlaufenden Randes der äußeren Schale vorgesehen ist, wobei dieser Rand durch den Druck einer eigenen elastischen, vom selben Profil nahe an der Einsteckrille des vorgenannten Sitzes, abstehenden Flansch, festgehalten wird. Das besagte Profil stellt eine wirksame und durchgehende Unterbrechung der Wärmeübertragung zwischen der inneren, der Innentemperatur des Gehäuses mit Klimagerät ausgesetzten, Schale und der äußeren Schale welche der Temperatur im Installationsraum oder im Freien ausgesetzt ist, dar.

Erfindungsgemäß wird die Verbindungsstruktur zwischen den Paneelen welche das Gehäuse für das Klimagerät bilden wesentlich aus Holmen, bestehend aus Kunststoffprofilen mit quadratischem Querschnitt gebildet, welche in ihrem Inneren mit Metallprofilen versehen sind, diese haben, im Fall der Verbindung von Paneelen welche zueinander einen Winkel von 90° bilden, L-förmigen Querschnitt und haben, im Fall von Panelen welche sich in der selben Ebene erstrecken, mit der Möglichkeit der Anbringung innerer vertikaler oder horizontaler Unterteilungs-Paneele, einen U-förmigen Querschnitt. Die besagten L- oder U-förmigen Profile und das äußere Kunststoffprofil sind erfindungsgemäß unter sich in Längsrichtung mittels innenliegender Schrauben verbindbar welche in Bohrungen an Flanschen eingesetzt sind welche aus den Profilen selbst durch Ausbiegen, in eine zur Längsersteckung quer liegenden Position, geformt werden oder in Bohrungen an Platten oder Querelementen eingesetzt sind welche an, von den besagten Profilen abragenden oder an diesen angebrachten, Schultern oder Halteklammern aufliegen. Um eine stabile und koaxiale Verbindung, sei es unter den äußeren Kunststoffprofilen als auch unter den entsprechenden inneren Metallprofilen zu realisieren, ist der Einsatz von Führungs- und Auflageelementen aus Kunststoff vorgesehen welche dem inneren Querschnitt der Kunststoffprofile entsprechen. Diese sind vorteilhafterweise im mittleren Bereich mit einer, nach außen um die Wandstärke des Kunststoffprofils vorstehenden, Schulter versehen, während die beiden Bereiche seitlich der besagten Schulter die Form eines Pyramidenstumpfes haben um, während der Annäherungsphase zwischen den Enden der zu verbindenden Kunststoff- und Metallprofile, durch Anziehen der besagten Verbindungsschraube, als Einleitelement zu wirken.
Die besagte Schraube ist durch eine Öffnung einsetzbar und bewegbar welche seitlich im Verbindungsbereich an beiden Kunststoffprofilen vorgesehen ist, die besagten Öffnungen können durch Aufdrücken eines entsprechenden Verschlusspfropfens verschlossen werden.

Zwecks Verhinderung eines Luftdurchzuges zwischen den inneren Schalen welche die Paneele des Gehäuses bilden, können diese an den Seitenwänden Rillen für die Anbringung elastischer Dichtungen aufweisen. Diese Rillen sind auch nutzbar um die Anbringung eventueller Ausgleichprofile, zwecks Fluchten der Flächen mit der anliegenden Gehäusewand, an den Enden der Gehäusewände, dicht zu gestalten. Die Kunststoffprofile welche an den äußeren Schalen, welche die Paneele des Gehäuses bilden, angebracht sind, sind derart ausgeformt dass sie außen, am umlaufenden Bereich der Schale, im umgebogenen Bereich, eine elastische Dichtung aufnehmen können.

Insbesondere das Kunststoffprofil welches ein metallisches U-förmiges Profil enthält ermöglicht weiters die Anbringung von Paneelen welche sich, innerhalb des Gehäuses, horizontal oder vertikal erstrecken, bzw. die Anbringung von Konsolen oder anderer Befestigungs- oder Auflageelemente.

Der Boden des erfindungsgemäßen Gehäuses besteht vorteilhafterweise aus Paneelen welche mit jenen der Wände und der Decke identisch sind und an einer Grundkonstruktion befestigt sind welche normalerweise keine eigene Dämmung aufweist.

Die Erfindung wird anschließend anhand eines, in den beigelegten Zeichnungen schematisch dargestellten, vorzuziehenden Ausführungsbeispieles eines Gehäuses für Klimageräte näher erklärt, dabei erfüllen die Zeichnungen rein erklärenden, nicht begrenzenden Zweck.

Die Fig. 1 zeigt einen vertikalen Querschnitt durch den linken Teil eines erfindungsgemäßen Gehäuses für Klimageräte samt Grundrahmen und innerer horizontaler Trennwand.

Die Fig. 2 zeigt den Querschnitt eines erfindungsgemäßen Verbindungsprofils mit dem Randbereich zweier zusammengesetzter erfindungsgemäßer, im Winkel von 90° befestigter, Paneele welche das Gehäuse für ein Klimagerät bilden.

Die Fig. 3 zeigt den Querschnitt eines Kunststoffprofils welches an den umgebogenen Rändern der äußeren Schale, welche die zusammengesetzten Paneele für das Gehäuse für Klimageräte bildet, befestigt werden können.

Die Fig. 4 zeigt den Querschnitt zweier erfindungsgemäßer Paneele welche im Bereich der gegenseitigen direkten Verbindung, ohne Verbindungsprofil , einen Winkel von 90° bilden; eines der Paneele ist an der freien Stirnseite mit einem extrudierten Ausgleichprofil versehen.

Die Fig. 5 zeigt den Querschnitt zweier erfindungsgemäßer Paneele welche im Bereich der gegenseitigen direkten Verbindung, ohne Verbindungsprofil, einen Winkel von 90° bilden; eines der Paneele ist an der freien Stirnseite mit einem aus gebogenem Blech hergestellten, mit Dammstoff gefülltem, Ausgleichprofil versehen.

Die Fig. 6 zeigt den Querschnitt zweier erfindungsgemäßer Paneele, welche sich in der selben Ebene erstrecken, im Bereich der gegenseitigen direkten Verbindung, ohne Verbindungsprofil und mit, zwischen die beiden inneren Schalen und den umgebogenen Rändern samt Kunststoffprofil der äußeren Schalen, eingelegter Dichtung.

Die Fig. 7 zeigt einen Längsschnitt durch den Verbindungsbereich zweier Rohrprofile aus Kunststoff mit inneren Metallprofilen mit L-förmigem Querschnitt welche ein erfindungsgemäßes Verbindungsprofil bilden; die Verbindungsschraube wirkt auf Flanschen welche aus jedem der Metallprofile geformt sind und gemäß deren Längserstreckung in einem Winkel von 90° gebogen sind, zwischen den verbundenen Profilenden ist ein Verbindungselement mit, im Mittelbereich vorstehender, Schulter eingesetzt.

Die Fig. 8 zeigt einen Längsschnitt durch den Verbindungsbereich zweier Rohrprofile aus Kunststoff mit inneren Metallprofilen mit L-förmigem Querschnitt welche ein erfindungsgemäßes Verbindungsprofil bilden; die Verbindungsschraube wirkt auf querliegende Winkelelemente welche hinter Klammern eingesetzt sind welche aus den L-Profilen ausgeformt sind, zwischen den verbundenen Profilenden ist ein Verbindungselement mit, im Mittelbereich vorstehender, Schulter eingesetzt.

Die Fig. 9 zeigt einen Längsschnitt durch den Verbindungsbereich zweier Rohrprofile aus Kunststoff mit inneren Metallprofilen mit L-förmigem Querschnitt welche ein erfindungsgemäßes Verbindungsprofil bilden; die Verbindungsschraube wirkt auf Winkelelemente welche mittels Schrauben oder Blindnieten an den L-Profilen befestigt sind, in jedes der verbundenen Enden sind eine querliegende Beilage und ein Pfropfen eingesetzt welcher im äußeren Endbereich eine vorspringende Schulter aufweist.

Die Fig. 10 zeigt einen Längsschnitt durch den Verbindungsbereich zweier Rohrprofile aus Kunststoff mit inneren Metallprofilen mit L-förmigem Querschnitt welche ein erfindungsgemäßes Verbindungsprofil bilden; die Verbindungsschraube wirkt auf querliegende Winkelelemente welche hinter Klammern eingesetzt sind welche aus den L-Profilen ausgeformt sind, zwischen den sich gegenüberliegenden Enden der Kunststoffprofile ist eine Dichtung eingesetzt, in die selben Enden ist ein entsprechendes Rohrelement eingesetzt gegen welches die Enden der inneren L-förmigen Metallprofile gezogen werden.

Die Fig. 11 zeigt einen Längsschnitt durch den Verbindungsbereich zweier Rohrprofile aus Kunststoff mit inneren Metallprofilen mit L-förmigem Querschnitt welche ein erfindungsgemäßes Verbindungsprofil bilden; die Verbindungsschraube wirkt über eine querliegende Beilageplatte auf einen, aus den L-förmigen Metallprofilen geformten, im Winkel von 90° gebogenen, Verbindungsflansch, zwischen den Enden der Kunststoffprofile ist ein Verbindungselement eingesetzt welches im Mittelbereich eine vorstehende Schulter aufweist.

Das Gehäuse welches das Klimagerät enthält besteht wesentlich aus:
- einem Grundrahmen B gebildet aus einer tragenden Struktur aus Metallprofilen 2,
- mehreren Holme L, zusammengesetzt aus äußeren Kunststoffprofilen 3 welche durch innere Metallprofile 3l mit L-förmigem oder 3u mit U-förmigem Querschnitt verstärkt sind,
- mehreren Verbundpaneelen 1 welche den Boden F, die seitlichen Längswände und Querwände P, die Decke S und eventuelle innere horizontale und/oder vertikale Trennwände D bilden,

Die erfindungsgemäßen Verbundpaneele 1 bestehen aus einer inneren Schale 1a und einer äußeren Schale 1b aus Metallblech welche eine einzige Dämmschicht für beide Schalen oder getrennte, eventuell auch unterschiedliche Dämmschichten pro Schale enthalten. Die innere Schale 1 besteht aus einem Boden 1f welcher gegen das im Behälter montierte Klimagerät gewandt ist, aus im Umfangsbereich umlaufenden Wänden 1e welche mit dem Boden 1f einen Winkel von 90° bilden und aus Verbindungsränder 1g welche zum Boden 1f parallel und beabstandet verlaufen. An den umlaufenden Wänden 1e sind vorzugsweise Außenrillen 1s für den Einsatz elastischer Dichtungen 4 vorgesehen, die selben Wände 1e weisen durchgehende Bohrungen für die Anbringung von Befestigungsschrauben 3v auf welche in die Holme L (Fig. 2) oder am Boden 1f einer, mit einem Winkel von 90° angebauten, inneren Schale 1a, eingeschraubt sind (Fig. 4, 5).

Die Verbindung zwischen den beiden Schalen 1a, 1b erfolgt erfindungsgemäß unter Zwischenlage von Kunststoffprofilen 1 c mittels einer Reihe von Schrauben 1v welche die besagten Profile 1c durchdringen und von außen über Bohrungen an der Außenwand 1 h der äußeren Schale 1 b zugänglich sind. Die Köpfe der Schrauben 1v werden vollständig in einer Ausnehmung 1 p aufgenommen welche am Kunststoffprofil 1 c vorgesehen ist. Das besagte Kunststoffprofil 1 c ist, an jener Seite welche gegen die Verbindungsränder 1g der inneren Schale 1a aufliegt, mit elastischen, vorzugsweise anextrudierten, Längsdichtungen 1d versehen, weiters weist das Profil, längs einer der Seiten, eine Rille 1w zwischen einem elastischen angewinkelten einleitenden Flansch 1t und einem Auflagevorsprung 1u auf. Das Kunststoffprofil 1c ist durch Aufdrücken befestigt indem es mit der Rille 1w an den umgebogenen Rändern 1i der äußeren Schale 1b aufgesteckt wird bis der Bereich des Buges 1r an dem entsprechend ausgeformten Auflagevorsprung 1u aufliegt, dieser ist um ein Maß A, entsprechend der Stärke des umgebogenen Bleches der äußeren Schale kürzer, bzw. größer, als der maximale Vorsprung des Flansches 1t um einen eventuellen Sitz für die Anbringung einer zwischenliegenden elastischen Dichtung 10 (Fig. 6) zu schaffen. Vorteilhafterweise ist das Profil 1c mit Innenkammern zwecks Erreichen einer guten Formstabilität und Schaffung einer geeigneten Innenstruktur um den Belastungen durch die durchgehenden Schrauben 1v standzuhalten welche eine Druckbelastung auf den eingesteckten Rand 1i der äußeren Schale 1b ausübt, durch Extrusion hergestellt. Die Erfindung schließt nicht aus, dass die Befestigung zwischen dem Profil 1c der äußeren Schale 1b und der inneren Schale 1a durch Aufklipsen mittels einer Reihe von Vorsprüngen erfolgt welche eine Pilzform aufweisen und in entsprechende, mit eventuellen elastischen Rückhalteelementen ausgestatteten, Sitze eingedrückt werden können.

Die Holme L sind erfindungsgemäß aus einem äußeren Kunststoffprofil mit quadratischem Querschnitt und aus inneren entsprechenden Metallprofilen 3l mit L-förmigem Querschnitt oder Metallprofilen 3u mit U-förmigem Querschnitt zusammengesetzt. Die Profile 3l, 3u welche die Holme L bilden können in Längsrichtung, um die gewünschte Länge zu erhalten, mittels innenliegender Verbindungsschrauben 8 verbunden werden welche, mit eventueller Zwischenlage einer querliegenden Platte oder Beilage 3y, auf Flansche 3m wirken (Fig. 11) welche aus den Profilen 3l, 3u selbst, durch Ausbiegen um 90° zur Längserstreckung der Profile 3l, 3u, ausgeformt sind, welche auf Winkelelemente 3p wirken die hinter Klammern 3q eingesetzt sind welche nach innen vorstehen und aus den Profilen 3l, 3u (Fig. 8 und 10) ausgeformt sind oder welche auf querliegenden Flanschen 3t von Elementen 3r wirken welche innen an den Profilen 3l, 3u befestigt sind (Fig. 9). Um die Verbindung stabiler zu gestalten werden in die Enden der zu verbindenden Profile Verbindungselemente 7 aus Kunststoff eingesetzt welche an beiden Enden die Form eines Pyramidenstumpfes aufweisen und im Mittelbereich eine Schulter 7a aufweisen welche der Wandstärke der Kunststoffprofile 3 entspricht (Fig. 7, 8, 11). An Stelle des besagten Verbindungselementes 7 können zwei Verbindungselemente 7b verwendet werden welche die Form eines Pfropfens haben, beide eine Schulter 7a aufweisen und gegeneinander mit jener Seite aufliegen welche die Schulter 7a aufweist, während an der gegenüberliegenden Seite eine Beilage 9 (Fig. 9) eingesetzt sein kann oder ein Rohrelement 9a mit quadratischem Querschnitt verwendet werden kann welches als Anschlag für die beiden Enden der Metallprofile 3l, 3u wirken kann; in diesem Fall kann zwischen den Enden der Kunststoffprofile 3 eine elastische Dichtung 11 eingesetzt werden (Fig. 10).

Das Einsetzen der Verbindungsschraube 8 und deren Befestigung, wie auch die Anbringung innenliegender Schrauben 3x, erfolgt durch seitliche Öffnungen 3n hindurch welche an den Endbereichen der zu verbindenden Kunststoffprofile 3 vorgesehen sind, diese Öffnungen 3n können durch geeignete Pfropfen verschlossen werden.

Natürlich können die selben Teile welche die Holme L bilden auch als senkrechte Stützen eingesetzt werden; die erfindungsgemäßen Verbundpaneele 1 sind aber auch geeignet um direkt unter sich verbunden zu werden um so die vertikalen Ecken und die horizontalen Ecken, quer zur Längserstreckung des Gehäuses für das Klimagerät, ohne Zwischenlage von Stützen, zu bilden (Fig. 4, 5). In diesem Fall werden die Verbundpaneele 1 welche zueinander einen Winkel von 90° bilden so montiert, dass die nach außen gekehrte Seitenwand 1e der inneren Schale 1a in zurückgesetzter Position, betreffend die äußere Wand 1 h der äußeren Schale 1 b des zugeordneten Paneels, sich befindet um seitlich, an den nicht fluchtenden Paneelen, geeignete Ausgleichprofile 5 aus Kunststoff, bzw. metallische Ausgleichprofile 6, befestigen zu können, welche eventuell innen mit Dämmmaterial 6a versehen sind um zu verhindern, dass die innere Schale 1a direkt der Außentemperatur ausgesetzt ist.

Die Holme L und die erfindungsgemäßen Verbundpaneele 1 sind mit einer Unterbrechung der Wärmebrücken ausgestattet, im Fall der Holme L durch den Einsatz des Kunststoffprofils 3 und im Fall der Paneele durch den Einsatz des Kunststoffprofils 1c welches zwischen der inneren Schale 1a und der äußeren Schale 1 b des Verbundprofils 1 eingesetzt ist.

Die äußeren Schalen 1 b der Paneele 1 können jederzeit bequem abgenommen werden und eventuell durch Schalen mit anderer Wandstärke ausgetauscht werden, ohne die Funktion der Struktur zu beeinflussen. Insbesondere die äußere Schale 1 b kann auch eine geschlossene Struktur aufweisen um ein dämmendes Paneel zu bilden welches an der inneren Schale 1 a anbringbar ist.
Die Struktur und das Verbindungssystem in Längsrichtung der Holme L und die Struktur der Verbundpaneele 1 ermöglichen erfindungsgemäß eine nachträgliche modulare Erweiterung oder Einengung des Gehäuses für Klimageräte.

Im Fall eines Abrisses des aus Holmen L und Verbundprofilen 1 zusammengesetzten Gehäuses können erfindungsgemäß sämtliche einzelnen Teile bequem abmontiert werden um das Recycling der unterschiedlichen Werkstoffe zu begünstigen.

## Patentansprüche

1. Gehäuse für Klimageräte zusammengesetzt aus Holmen welche aus einem, durch Metallprofile verstärkten, Kunststoffprofil zusammengesetzt sind und aus Verbundpaneelen (1) besteht welche aus Schalen zusammengesetzt sind, welche im Umfangsbereich umlaufend verbunden sind und Dämmmaterial enthalten, **dadurch gekennzeichnet, dass** die Verbundpaneelen (1) aus einer inneren, aus Metallblech hergestellten Schale (1a) bestehen deren am Umfangsbereich umlaufender Verbindungsrand (1g) in einer zum Boden (1f) der selben Schale (1a) beabstandeten und parallelen Ebene liegt, an welchem Rand eine äußere aus Metallblech hergestellte Schale (1 b) befestigt oder lösbar festgehalten ist, wobei im Bereich dieses Befestigungsrandes (1g) ein Kunststoffprofil (1c) vorgesehen ist welches auf einen umlaufenden umgebogenen Flansch (1 i) der äußeren Schale (1 b) aufgesteckt ist, wobei der besagte Flansch (1 i) in einer Ebene liegt welche zur Ebene jener Fläche des Profils (1 c) welche, in montiertem Zustand der äußeren Schale (1b) an dem Verbindungsrand (1g) der innern Schale (1a) aufliegt, beabstandet ist.

2. Gehäuse für Klimageräte gemäß Anspruch 1, **dadurch gekennzeichnet, dass** das, an der äußeren Schale (1b) befestigte, Kunststoffprofil (1c) an der Fläche für die Auflage des Verbindungsrandes (1g) der inneren Schale (1a) elastische koextrudierte oder/und in eigene Rillen eingesetzte Dichtungen (1d) aufweist, dass an der zur Auflagefläche benachbarten Fläche eine Längsrille (1w) vorgesehen ist welche auf der Seite, nahe an der Auflagefläche, durch einen angewinkelten Einleitflansch (1t) begrenzt ist und, auf der Seite für die Anbringung der äußeren Schale (1b) einen Auflage-Vorsprung (1u) aufweist welcher, bei eingesetztem Profil (1c), am gebogenen Bereich (1r) der äußeren Schale (1b) anliegt und dass die Außenfläche des besagten Auflage-Vorsprungs (1u), in Bezug zum maximalen Vorsprung des angewinkelten Einleitflansches (1t), um ein Maß, gleich der Blechstärke der äußeren Schale oder größer als die besagte Stärke, zurückgesetzt ist um in diesem letzten Fall, bei montierten äußeren Schalen (1b) einen Sitz für den Einsatz elastischer Dichtungen (10) zu schaffen.

3. Gehäuse für Klimageräte gemäß Anspruch 1, **dadurch gekennzeichnet, dass** die Befestigung der äußeren Schale (1b) an der inneren Schale (1a) mittels Schrauben (1v) erfolgt welche die Außenwand (1h) der äußeren Schale durchdringen, wobei der Kopf der besagten Schrauben (1v) vollständig, ohne nach außen vorzustehen, in einer Ausnehmung (1p) aufgenommen sind welche am Kunststoffprofil (1c) vorgesehen ist.

4. Gehäuse für Klimageräte gemäß Anspruch 1, **dadurch gekennzeichnet, dass** die Befestigung der äußeren Schale (1b) an der inneren Schale (1a) mittels Zapfen erfolgt welche vom Befestigungsrand (1g) der inneren Schale (1a) oder vom Kunststoffprofil (1c), welches an der äußeren Schale angebracht ist, abstehen und welche in entsprechende, mit bekannten elastischen Rückhalteelementen ausgestattete, Sitze an der zugeordneten Schale eindrückbar sind.

5. Gehäuse für Klimageräte gemäß Anspruch 1, **dadurch gekennzeichnet, dass** das Dämmmaterial welches in beiden Schalen enthalten ist von der selben Art ist und ein einziges, beide Schalen (1a, 1b) füllendes, Element bildet oder zwei getrennte Elemente bildet von welchen jedes einzelne das Innere der entsprechenden Schale besetzt.

6. Gehäuse für Klimageräte gemäß Anspruch 1, **dadurch gekennzeichnet, dass** die äußere Schale (1b) eine geschlossene, das enthaltende Dämmmaterial vollständig umhüllende, Struktur aufweist oder dass die äußere Schale ein Dämmmaterial von relativ steifer Art enthält, wobei sich die Schale (1b) wie ein Paneel präsentiert welches nach Art eines Deckels an der inneren Schale (1a) anbringbar ist.

7. Gehäuse für Klimageräte gemäß Anspruch 1, **dadurch gekennzeichnet dass** die umlaufenden Wände (1e) der inneren Schale (1a) außen mindestens eine Rille (1s) für die Anbringung von Dichtungen (4) aufweist.

8. Gehäuse für Klimageräte gemäß Anspruch 1, **dadurch gekennzeichnet, dass** die Holme (L) aus einem äußeren Profil aus Kunststoff (3) gebildet sind welches innen ein Metallprofil mit L-förmigem Querschnitt (3l) oder ein Metallprofil mit U-förmigem Querschnitt (3u) enthält, wobei die Flanschen der besagten Metallprofile jene inneren Flächen der Wände des Kunststoffprofils (3) besetzen an welchen außen die Verbundpaneele (1) befestigt werden, dass die besagten Wände außen, an den Seiten an welchen die Paneele (1) befestigt werden, elastische koextrudierte Längsprofile (3g) oder/und Rillen für die Anbringung elastischer Dichtungen aufweisen und dass die besagten, die Holme (L) bildenden Profile in Längsrichtung durch eine innere Verbindungsschraube (8) verbindbar sind welche auf innere Querflanschen (3m) wirken welche aus den selben inneren Metallprofilen (3l, 3u) ausgeformt sind, auf Winkelelemente (3p) wirken welche hinter Klammern (3q) eingesetzt sind welche aus den inneren Profilen ausgeformt sind oder mittels Schrauben oder Nieten an den besagten inneren Profilen befestigt sind und dass die Verbindungsschraube (8) durch seitliche, durch Pfropfen verschließbare, Öffnungen (3n) in das Innere des Profils (3) einsetzbar sind und dort betätigt werden können.

9. Gehäuse für Klimageräte gemäß Anspruch 1, **dadurch gekennzeichnet, dass** zwischen den Enden der Profile (3, 3l, 3u) welche die zu verbindenden Holme (L) bilden ein Verbindungselement (7) eingesetzt ist welches im Mittelbereich eine Schulter (7) aufweist welche um ein Maß, gleich der Wandstärke des äußeren Kunststoffprofils (3), vorsteht und welches rechts und links der besagten Schulter die Form eines Pyramidenstumpfes aufweist, dass das besagte Verbindungselement durch zwei Elemente (7b) ersetzbar ist welche beide einen Teil mit Pyramidenstumf-Form und vorstehender Schulter (7a) aufweisen und mit der Seite mit Schulter gegeneinander aufliegen oder durch ein einfaches Anschlags- und Führungs-Rohrelement (9a) ersetzbar ist, dessen Außenmaße den Innenmaßen des Kunststoffprofils (3) entsprechen.

10. Gehäuse für Klimageräte gemäß Anspruch 1, **dadurch gekennzeichnet, dass** die direkte Befestigung von Verbundpaneelen (1) welche mit anderer Verbundpaneele (1) einen Winkel von 90° bilden, ohne den Einsatz von Holmen (L), mittels Schrauben (1r) welche die umlaufenden Wände (1e) der inneren Schale (1a) eines Paneels (1) und den Boden (1f) des anliegenden Paneels (1) durchdringen, so erfolgt dass das Paneel (1) dessen umlaufende Wand (1e) der inneren Schale (1a) sichtbar ist, in Bezug zur Ebene welche die Außenfläche der äußeren Schale (1b) enthält welche am zugeordneten Paneel (1) welches die Oberfläche einer Außenwand des, ein Klimagerät enthaltenden, Gehäuses bildet, zurückgesetzt ist und dass an der besagten umlaufenden Wand (1e) Ausgleichprofile (5, 6) angebracht werden welche die umlaufende Wand (1e) vollständig abdeckt.

## Claims

1. A housing for air-conditioning devices, composed of spars which are formed from a plastic profile reinforced by metal profiles and of composite panels (1) which are formed from shells that are peripherally connected in the peripheral region and contain insulating material, **characterized in that** the composite panels (1) consist of an inner shell (1a) which is made of sheet metal, the connecting edge (1g) of which, running in the peripheral region, lies in a plane parallel to and at a distance from the bottom (1f) of the same shell (1a), to which edge an outer shell (1b), made of sheet metal, is fastened or detachably secured, wherein there is provided in the region of this fastening edge (1g) a plastic profile (1c) which is plugged onto a peripheral bent flange (1i) of the outer shell (1b), wherein said flange (1i) lies in a plane which is at a distance from that surface of the profile (1c) that bears against the connecting edge (1g) of the inner shell (1a) in the mounted state of the outer shell (1b).

2. The housing for air-conditioning devices according to claim 1, **characterized in that** the plastic profile (1c) fastened to the outer shell (1b) has, on the surface for the bearing of the connecting edge (1g) of the inner shell (1a), elastic seals (1d) which are coextruded and/or inserted in dedicated grooves, **in that** there is provided on the surface adjacent to the bearing surface a longitudinal groove (1w) which, on the side close to the bearing surface, is delimited by an angled introduction flange (1t) and, on the side for attaching the outer shell (1b), has a bearing protrusion (1u) which, when the profile (1c) is inserted, bears against the bent region (1r) of the outer shell (1b), and **in that** the outer surface of said bearing protrusion (1u), in relation to the maximum projection of the angled introduction flange (1t), is set back by an amount equal to the sheet metal thickness of the outer shell or greater than said thickness, in order in this latter case, when the outer shell (1b) is mounted, to create a seat for the insertion of elastic seals (10).

3. The housing for air-conditioning devices according to claim 1, **characterized in that** the fastening of the outer shell (1b) to the inner shell (1a) takes place by means of screws (1v) which penetrate the outer wall (1h) of the outer shell, wherein the heads of said screws (1v) are fully received, without protruding outwards, in a recess (1p) which is provided on the plastic profile (1c).

4. The housing for air-conditioning devices according to claim 1, **characterized in that** the fastening of the outer shell (1b) to the inner shell (1a) takes place by means of pins which project from the fastening edge (1g) of the inner shell (1a) or from the plastic profile (1c) attached to the outer shell and which can be pressed into corresponding seats on the associated shell, said seats being equipped with known elastic retaining elements.

5. The housing for air-conditioning devices according to claim 1, **characterized in that** the insulating material which is contained in both shells is of the same type and forms a single element that fills both shells (1a, 1b) or forms two separate elements, each of which individually occupies the interior of the corresponding shell.

6. The housing for air-conditioning devices according to claim 1, **characterized in that** the outer shell (1b) has a closed structure which completely encases the insulating material contained therein, or **in that** the outer shell contains an insulating material of relatively stiff type, wherein the shell (1b) is in the form of a panel which can be fitted to the inner shell (1a) in the manner of a lid.

7. The housing for air-conditioning devices according to claim 1, **characterized in that** the peripheral walls (1e) of the inner shell (1a) have on the outside at least one groove (1s) for installing seals (4).

8. The housing for air-conditioning devices according to claim 1, **characterized in that** the spars (L) are formed from an outer profile made of plastic (3) which contains on the inside a metal profile with an L-shaped cross-section (31) or a metal profile with a U-shaped cross-section (3u), wherein the flanges of said metal profiles occupy those inner surfaces of the walls of the plastic profile (3) to which the composite panels (1) are fastened externally, **in that** said walls have on the outside, on the sides to which the panels (1) are fastened, elastic coextruded longitudinal profiles (3g) and/or grooves for installing elastic seals, and **in that** said profiles forming the spars (L) can be connected in the longitudinal direction by an inner connecting screw (8) which acts on inner transverse flanges (3m) that are formed from the same inner metal profiles (31, 3u), act on bracket elements (3p) which are inserted behind clamps (3q) that are formed from the inner profiles, or are fastened by means of screws or rivets to said inner profiles, and **in that** the connecting screw (8) can be inserted through lateral openings (3n), closable by stoppers, into the interior of the profile (3) and can be actuated there.

9. The housing for air-conditioning devices according to claim 1, **characterized in that** inserted between the ends of the profiles (3, 31, 3u) forming the spars (L) to be connected is a connecting element (7) which has in the central region a shoulder (7) that protrudes by an amount equal to the wall thickness of the outer plastic profile (3) and that has to the right and to the left of said shoulder the shape of a truncated pyramid, **in that** said connecting element can be replaced by two elements (7b) which both have a portion with the shape of a truncated pyramid and a protruding shoulder (7a) and bear against one another with the side having the shoulder or can be replaced by a simple stop and guide tube element (9a), the external dimensions of which correspond to the internal dimensions of the plastic profile (3).

10. The housing for air-conditioning devices according to claim 1, **characterized in that** the direct fastening of composite panels (1) which form an angle of 90° with other composite panels (1), without using spars (L), by means of screws (1r) which penetrate the peripheral walls (1e) of the inner shell (1a) of one panel (1) and the bottom (1f) of the adjacent panel (1), takes place in such a way that the panel (1) whose peripheral wall (1e) of the inner shell (1a) is visible is set back in relation to the plane containing the outer surface of the outer shell (1b) which forms on the associated panel (1) the surface of an outer wall of the housing containing an air-conditioning device, and **in that** compensating profiles (5, 6) are fitted to said peripheral wall (1e) and completely cover the peripheral wall (1e).

## Revendications

1. Boîtier pour climatiseurs, composé de montants assemblés par un profilé en plastique renforcé par des profilés métalliques, et de panneaux composites (1) constitués de coques assemblées en continu sur leur pourtour et contenant un matériau isolant, **caractérisé en ce que** les panneaux composites
(1) sont constitués d'une coque intérieure (1a) en tôle métallique dont le bord d'assemblage (1g) courant sur le pourtour se trouve sur un plan parallèle et espacé par rapport au fond (1f) de la même coque (1a), bord sur lequel une coque extérieure (1b) en tôle métallique est fixée ou maintenue de manière amovible, dans la zone de ce bord de fixation (1g) étant prévu un profilé en plastique (1c) enfoncé sur une bride (1i) périmétrique recourbée de la coque extérieure, ladite bride (1i) se trouvant sur un plan espacé par rapport plan de la surface du profilé (1c) se trouvant, la coque extérieure (1b) étant montée, sur le bord d'assemblage (1g) de la coque intérieure (1a).

2. Boîtier pour climatiseurs selon la revendication 1, **caractérisé en ce que** le profilé en plastique (1c) fixé sur la coque extérieure (1b) présente, sur la surface d'appui du bord d'assemblage (1g) de la coque intérieure (1a), des joints d'étanchéité (1d) élastiques et/ou insérés dans des propres rainures, **en ce que** la surface d'appui voisine présente une rainure longitudinale (1w) étant limitée, du côté proche de la surface d'appui, par une bride d'introduction coudée (1t), et présente du côté de la fixation de la coque extérieure (1b) une saillie d'appui (1u) se trouvant, une fois le profilé inséré (1c), sur la zone incurvée (1r) de la coque extérieure (1b), et **en ce que** la surface extérieure de ladite saillie d'appui (1u), par rapport à la saillie maximale de la bride d'introduction coudée (1t), est reculée d'une distance égale à l'épaisseur de tôle de la coque extérieure ou supérieure à ladite épaisseur afin de produire, dans ce dernier cas, les coques extérieures (1b) montées, un logement pour l'insertion de joints d'étanchéité (10) élastiques.

3. Boîtier pour climatiseurs selon la revendication 1, **caractérisé en ce que** la fixation de la coque extérieure (1b) sur la coque intérieure (1a) s'effectue au moyen de vis (1v) pénétrant la paroi extérieure (1h) de la coque extérieure, la tête desdites vis (1v) étant complètement accueillie, sans dépasser à l'extérieur, dans un enfoncement (1p) prévu dans le profilé en plastique (1c).

4. Boîtier pour climatiseurs selon la revendication 1, **caractérisé en ce que** la fixation de la coque extérieure (1b) sur la coque intérieure (1a) s'effectue au moyen de tenons dépassant du bord d'assemblage (1g) de la coque intérieure (1a) ou du profilé en plastique (1c) fixé sur la coque extérieure (1b), et pouvant être enfoncés dans les logements de la coque concernée équipés d'éléments de retenue élastiques connus appropriés.

5. Boîtier pour climatiseurs selon la revendication 1, **caractérisé en ce que** le matériau isolant contenu dans les deux coques est du même type et constitue un même élément remplissant les deux coques (1a, 1b) ou deux éléments distincts qui occupent chacun l'intérieur de la coque correspondante.

6. Boîtier pour climatiseurs selon la revendication 1, **caractérisé en ce que** la coque extérieure (1b) présente une structure fermée entourant complètement le matériau isolant contenu ou **en ce que** la coque extérieure contient un matériau isolant de type relativement dur, la coque (b) se présentant sous la forme d'un panneau pouvant être appliqué sur la coque intérieure (1a) à la manière d'un couvercle.

7. Boîtier pour climatiseurs selon la revendication 1, **caractérisé en ce que** les parois périmétriques (1e) de la coque intérieure (1a) présentent à l'extérieur au moins une rainure (1s) pour l'insertion de joints d'étanchéité (4).

8. Boîtier pour climatiseurs selon la revendication 1, **caractérisé en ce que** les montants (L) sont constitués d'un profilé extérieur en plastique (3) renfermant à l'intérieur un profilé métallique de section en forme de L (3l) ou un profilé métallique de section en forme de U (3u), les brides desdits profilés métalliques occupant la surface intérieure des parois du profilé en plastique sur lequel sont fixés à l'extérieur les panneaux composites (1), **en ce que** lesdites parois, des côtés sur lesquels sont fixés les panneaux (1), présentent à l'extérieur des profilés longitudinaux (3g) élastiques coextrudés et/ou des rainures pour l'insertion de joints d'étanchéité élastiques, et **en ce que** lesdits profilés constituant les montants (L) peuvent être assemblés dans le sens longitudinal par une vis d'assemblage intérieure (8) agissant sur les brides transversales intérieures (3m) formées par les mêmes profilés métalliques intérieurs et agissant sur les éléments d'angle (3p) insérés derrières les pinces (3q) formées par les profilés intérieurs, ou sont fixés auxdits profilés intérieurs au moyen de vis ou de rivets, et **en ce que** la vis d'assemblage (8) est insérée à l'intérieur du profilé (3) par des ouvertures (3n) latérales, obturables au moyen de capuchons, et où elle peut être actionnée.

9. Boîtier pour climatiseurs selon la revendication 1, **caractérisé en ce qu'**un élément de raccordement (7) est inséré entre les extrémités des profilés (3, 31, 3u) constituant les montants (L) à raccorder, présentant dans sa partie centrale un épaulement (7) se trouvant en saillie d'une distance égale à l'épaisseur de paroi du profilé en plastique extérieur (3) et ayant, à droite et à gauche dudit épaulement, la forme d'un tronc de pyramide, **en ce que** ledit élément de raccordement peut être remplacé par deux éléments de raccordement (7b) présentant tous deux une partie en forme de tronc de pyramide et un épaulement en saillie (7a) et étant appuyés l'un contre l'autre du côté de l'épaulement, ou peut être remplacé par un simple élément tubulaire de guidage et de butée (9a) dont les dimensions extérieures correspondent aux dimensions intérieures du profilé en plastique (3).

10. Boîtier pour climatiseurs selon la revendication 1, **caractérisé en ce que** la fixation directe des panneaux composites (1) formant avec les autres panneaux composites un angle de 90° s'effectue, sans utiliser de montants (L), au moyen de vis (1r) traversant les parois périmétriques (1e) de la coque intérieure (1a) d'un panneau (1) et du fond (1f) du panneau adjacent (1), de telle façon que le panneau (1) dont la paroi périmétrique (1e) de la coque inférieure (1a) est apparente, est en retrait par rapport au plan comprenant la surface extérieure de la coque extérieure (1b) se trouvant au niveau du panneau correspondant (1) constituant la surface d'une paroi extérieure du boîtier renfermant le climatiseur, et **en ce que** sont montés sur ladite paroi périphérique (1e) des profilés de compensation (5, 6) recouvrant complètement la paroi périmétrique (1e).
